# FASCICULE DE BREVET EUROPEEN

(11) **EP 0 290 708 B1**
(45) Date de publication et mention de la délivrance du brevet: **27.02.1991**
(21) Numéro de dépôt: 87870069.9
(22) Date de dépôt: 13.05.1987
(51) Int. Cl.: F28F 25/08

(54) **Feuille de ruissellement pour dispositif de garnissage d'installation de mise en contact de liquide et de gaz et dispositif de garnissage ainsi constitué**
Rieselfolie für eine Füllkörpervorrichtung einer Flüssigkeits-Gas-Kontaktanlage und auf diese Art aufgebaute Füllkörpervorrichtung
Trickle sheet for a packing apparatus of a liquid-gas contact facility, and packing apparatus so made

(43) Date de publication de la demande: 17.11.1988
(73) Titulaire: HAMON-SOBELCO S.A., B-1060 Bruxelles (BE)
(72) Inventeur: Monjoie, Michel Willy Jean Paul, B-1060 Bruxelles (BE)
(74) Mandataire: de Kemmeter, François

(56) Documents cités:
- EP-A- 0 028 545
- EP-A- 0 036 944
- FR-A- 1 428 875
- FR-A- 2 263 808
- FR-A- 2 557 472
- US-A- 3 281 307
- US-A- 3 540 702
- US-A- 3 586 591

## Description

La présente invention concerne les installations de mise en contact d'un liquide avec un gaz, et concerne particulièrement les réfrigérants atmosphériques ou tours de réfrigération, pourvus d'un dispositif de garnissage à travers lequel le liquide tombe sous l'effet de la gravité et le gaz passe à contre-courant du liquide. Les installations de mise en contact d'un liquide avec un gaz comportent une chambre ou cheminée dans laquelle est installé le dispositif de garnissage. De tels dispositifs peuvent être constitués d'un assemblage de feuilles de ruissellement, généralement profilées.

L'invention se rapporte à un dispositif de garnissage à feuilles de telles installations, ainsi qu'aux feuilles dont est constitué un tel dispositif.

De tels assemblages sont notamment décrits dans les brevets FR-A-9-2.183.704, FR-9-A2.263.808, EP-A-28.545 et FR-A-2.557.472.

Les feuilles de ruissellement décrites par exemple dans EP-A-28.545 et FR-A-2.557.472 comportent, dans une direction parallèle aux crêtes des ondulations, c'est-à-dire verticalement lorsque la feuille est en service, un nombre pair de zones successives d'extension égale suivant cette direction mais qui diffèrent entre elles par l'amplitude des ondulations. Plus particulièrement suivant EP-A-28.545, en suivant la ligne de crête des ondulations, on distingue au moins une paire de zones constituée d'une zone à ondulations de première amplitude et d'une zone à ondulations de plus faible amplitude ou, à la limite, d'amplitude nulle, qui sont réunies entre elles par une zone de transition. Les paquets de garnissage sont constitués par juxtaposition de feuilles de ruissellement identiques placées alternativement dans un sens et dans le sens inverse défini par une rotation de la feuille de 180° autour d'un axe approprié qui estfonction de la géométrie de la feuille, et en particulier, des ondulations et des points de contacts prévus dans les deux sortes de zones d'ondulations.

La fabrication de ces feuilles de ruissellement a lieu à partir de bandes de longueurs indéterminées.

Etant donné que les zones d'ondulations différentes séparées entre elles par une zone de transition se suivent verticalement lorsque les feuilles sont en place dans le paquet de garnissage en service, l'inversion des ondulations d'une zone à l'autre donne lieu à un effet de chicane particulièrement sensible à l'encrassement au niveau de la zone de transition.

Les chenaux ainsi formés ont une allure tortueuse qui ne facilite pas leur entretien.

L'encrassement peut provenir de matières en suspension, en cas de refroidissement d'eau sale, souillée ou simplement impure. De plus, les réfrigérants atmosphériques généralement traversés par de l'eau tiède aérée sont particulièrement propices au développement de divers microorganismes, notamment de bactéries et d'algues. Non seulement ces microorganismes, particulièrement les algues, peuvent boucher les chenaux par eux-mêmes, mais en plus ils peuvent fixer les fines matières en suspension dans l'eau, telles les particules de limon ou de sable.

D'autre part, généralement, la fabrication des feuilles a lieu par déroulement de bandes dans le sens de la longueur des paquets de garnissage, transversalement aux lignes de crêtes des ondulations. Dans ce cas, la largeurde la bande et la hauteur des feuilles en service sont limitées par la largeur de l'outil de formage. Il est alors nécessaire d'empiler deux ou plusieurs paquets de garnissage pour attein- dre la hauteur requise pour les dispositifs de garnissage dans les réfrigérants atmosphériques. La position relative des paquets est, dans ce cas, peu précise par suite de leur faible rigidité, non seulement au montage mais également sous l'effet de la dilatation thermique et de la turbulence de l'eau et de l'air. Il en résulte que les chenaux d'un paquet de garnissage ne correspondent pas à ceux des paquets contigus inférieur ou supérieur. C'est une autre cause de formation d'étranglements à l'écoulement de l'eau et de l'air donnant lieu à la rétention de matières en suspension et à des conditions propices au développement de microorganismes.

La présente invention vise à remédier aux inconvénients précités des dispositifs de garnissage de la technique antérieure.

A cet effet, il est prévu, selon l'invention, une feuille de ruissellement en forme de rectangle pour dispositif de garnissage d'installation de mise en contact d'un liquide et d'un gaz à contre-courant, comprenant suivant un premier côté deux zones d'égale largeur, l'une fortement ondulée, l'autre faiblement ondulée, de même pas, pourvues chacune de bossages d'entretoisement situés en saillie sur les crêtes des ondulations sur ses deux faces et espacés suivant la hauteur de la feuille en service, ces bossages étant disposés symétriquement, le plan moyen de la feuille dans sa zone faiblement ondulée étant parallèle au plan moyen de la feuille dans sa zone fortement ondulée, caractérisée en ce que les crêtes des ondulations s'étendent perpendiculairement au premier côté, le pas des ondulations se prolonge à la transition entre les deux zones, la disposition symétrique des bossages est réalisée par rapport à la ligne médiane séparant les deux zones et en ce que le plan moyen est décalé d'une distance telle que les sommets de tous les bossages d'une des deux faces de la feuille soient dans un même plan.

En variante, au lieu d'avoir une zone faiblement ondulée, la feuille de ruissellement peut comporter une zone plate. Dans ce cas les bossages d'entretoisement sont disposés symétriquement et leur disposition symétrique est réalisée par rapport à la ligne médiane séparant la zone ondulée de la zone plate. Le plan de la zone plate est décalé du plan moyen de la feuille dans la zone ondulée d'une distance telle que les sommets de tous les bossages d'une des deux faces de la feuille soient dans un même plan.

Les feuilles de ruissellement sont obtenues par découpe d'une bande dont la largeur est déterminée et dont la longueur est indéterminée, cette bande étant profilée par défilement dans le sens de la lon- gueurdans un outil de profilage dont la largeur correspond à celle de la bande. On veille à profiler la bande de façon que la zone ondulée et la zone faiblement ondulée ou plate se suivent selon la largeur de la bande. On découpe la bande suivant sa largeur, celle-ci devant former le côté horizontal ou base de la feuille en service tandis que la longueur du coupon doit définir la hauteur de la feuille en service.

L'invention concerne également un dispositif de garnissage d'installation de mise en contact d'un liquide et d'un gaz à contre-courant. Ce dispositif comporte des paquets de garnissage constitués de feuilles de ruissellement identiques telles que décrites précédemment. Un tel dispositif se caractérise par le fait que la hauteur d'un paquet de garnissage est égale à la hauteur d'une feuille en service et la largeur d'un paquet de garnissage est égale au côté horizontal ou base d'une feuille en service.

L'invention sera décrite ci-après plus en détail à l'aide d'un exemple préféré de réalisation et des dessins qui montrent schématiquement un dispositif selon l'invention.

Dans ces dessins,
- la figure 1 est une vue en plan d'une feuille de ruissellement;
- la figure 2 est une vue en coupe d'un paquet de garnissage formé de six feuilles de ruissellement identiques telles qu'illustrées sur la figure 1, alternativement retournées de 180° par rotation autour de la ligne médiane séparant les deux zones de la feuille ;
- la figure 3A à D représentent quatre coupes dans la feuille de ruissellement de la figure 1 respectivement suivant : A-A, B-B, C-C, D-D ;
- les figures 4A à C représentent trois coupes dans la feuille de ruissellement de la figure 1 respectivement suivant E-E, suivant F-F et suivant une ondulation principale.

Dans ces différentes figures les mêmes notations de référence désignent les mêmes éléments.

Sur la figure 1, on a représenté en plan une feuille 2 de ruissellement en forme de rectangle comportant un premier côté 3 et un second côté 4 lequel définit la hauteur de la feuille en service. Suivant son premier côté 3, la feuille comporte deux zones d'égale largeur, l'une ondulée 5, l'autre plate 6, pourvues de bossages d'entretoisement 7 situés, dans la zone ondulée 5 sur les crêtes 8 des ondulations des deux faces de la feuille.

Les bossages 7 sont espacés suivant le côté 4 du rectangle c'est-à-dire dans la direction des lignes de crête 8 des ondulations et ceux de la zone plate 6 sont situés symétriquement à ceux de la zone ondulée 5 par rapport à la ligne médiane 9 séparant les deux zones. Les bossages qui se correspondent sont en saillie du même côté de la feuille 2. Le plan de la zone plate 6 est parallèle au plan moyen 10 (figure 2) de la feuille dans sa zone ondulée 5 et est décalé de celui- ci d'une distance telle que les sommets de tous les bossages 7 d'une des faces de la feuille soient dans un même plan.

Les feuilles de ruissellement 2 sont par exemple fabriquées à partir de bandes en polymère organique tel que le chlorure de polyvinyle par des procédés connus, tels que le thermoformage sous vide, selon ces processus semi-continus où la bande défile par saccade (d'où le caractère semi-continu) à travers une presse pourvue des moules de profilage.

La feuille 2 est obtenue par découpe de la bande perpendiculairement à la longueur de la bande, la largeur de la bande définissant le côté horizontal ou base 3 de la feuille en service tandis que la longueur du coupon définit la hauteur 4 de la feuille en service. Sur le dessin, cette hauteur est interrompue pour exprimer son caractère non limitatif.

Les bossages 7 ont tous la même hauteur, telle que sur l'un des deux côtés de la bande, le plan 10a défini par la surface extérieure de la zone plate 6 soit tangent aux crêtes 8 des ondulations de la zone ondulée 5.

Comme représenté sur les figures 2, 3A et 4C, les ondulations ont un profil arrondi d'allure sinusoïdale de pas constant 26. Sur la figure 3B, on voit que les bossages 7 sont à tête plate. Par ailleurs, la feuille est pourvue d'ondulations secondaires ou striages 11 mieux visibles sur la figure 3C et la figure 3D qui ont dans ce cas-ci, un profil à gradins (figure 3D). Ces ondulations secondaires 11 sont perpendiculaires aux ondulations principales, sur toute la surface des deux zones 5 et 6 à l'exception de celle des bossages d'entretoisement 7.

Les ondulations principales peuvent, en variante, avoir un profil anguleux.

Dans sa moitié supérieure, la feuille 2 est pourvue d'au moins une paire de méplats 12 aux pourtours renforcés, alignés suivant le côté 3 de la feuille de part et d'autre de la ligne médiane 9 séparant les deux zones 5 et 6 et à égale distance de cette ligne. Les figures 4A et 4B représentent ces méplats à plus grande échelle respectivement dans la zone ondulée (coupe E-E) et dans la zone plate (coupe F-F).

La feuille représentée provient d'une bande dans laquelle les paires de méplats sont disposées suivant la longueur de la bande à intervalles égaux à la plus petite hauteur prévue pour les paquets de garnissage.

Lorsqu'on désire suspendre un paquet de garnissage, constitué de telles feuilles, on découpe les méplats de la rangée supérieure pour former ainsi une paire de trous alignés de part et d'autre de la ligne médiane 9 séparant les deux zones 5 et 6 et à égale distance de cette ligne. Les renforcements des méplats sont destinés à réduire les déformations lors de la suspension des paquets de garnissage.

Les paquets de garnissage sont constitués de feuilles de ruissellement 2 identiques telles que décrites ci-dessus. La hauteur d'un paquet de garnissage est égale à la hauteur 4 d'une feuille en service tandis que la largeur du paquet de garnissage est égale à la base 3 de la feuille. Dans ce paquet de garnissage, les feuilles sont juxtaposées les unes aux autres par l'intermédiaire de leurs bossages d'entretoisement 7 et collées ou soudées entre elles sur tous ou certains de leurs bossages, l'une dans un premier sens et la suivante dans un autre sens défini par une rotation de 180° du premier sens autour de la ligne médiane 9 séparant les deux zones. Les paquets de garnissage ainsi constitués possèdent six faces d'appui planes, quatre étant constituées par les tranches ou épaisseurs des feuilles et les deux autres par les plans précités contenant les sommets plats des bossages 7 externes des feuilles extérieures. Un tel paquet de garnissage désigné 1 est représenté en coupe sur la figure 2.

Il n'y a pas de superposition de paquets de garnissage pour constituer le dispositif de garnissage.

Ainsi qu'on le voit, les chenaux 15 ainsi formés dans le paquet de garnissage sont dépourvus de recoins, étranglements et aspérités. De plus, étant d'une seule venue, ils sont parfaitement rectilignes. Il en résulte une faible rétention des matières en suspension dans l'eau. Le paquet de garnissage est peu propice au développement d'algues et microorganismes divers tout en étant d'un nettoyage aisé

D'autre part, la géométrie des feuilles, également illustrée sur la figure 2, facilite leur stockage et transport à faible encombrement, toutes les feuilles se présentant dans le même sens, sans entretoisement, garantit une très faible déformation des feuilles sous le poids de la pile ainsi qu'une bonne stabilité des paquets de feuilles ainsi que des paquets de garnissage grâce au fait que les sommets des bossages sont situés dans un même plan.

## Revendications

1. Feuille de ruissellement en forme de rectangle pour dispositif de garnissage d'installation de mise en contact d'un liquide et d'un gaz à contre-courant, comprenant suivant un premier côté (3) deux zones (5, 6) d'égale largeur, l'une fortement ondulée (5), l'autre faiblement ondulée (6), de même pas (26), pourvues chacune de bossages d'entretoisement (7) situés en saillie sur les crêtes des ondulations sur ses deux faces et espacés suivant la hauteur de la feuille en service, ces bossages étant disposés symétriquement, le plan moyen de la feuille dans sa zone faiblement ondulée étant parallèle au plan moyen de la feuille dans sa zone fortement ondulée
caractérisée en ce que
les crêtes (8) des ondulations s'étendent perpendiculairement au premier côté (3), le pas (26) des ondulations se prolonge à la transition entre les deux zones (5, 6), la disposition symétrique des bossages (7) est réalisée par rapport à la ligne médiane (9) séparant les deux zones (5, 6) et en ce que le plan moyen est décalé d'une distance telle que les sommets de tous les bossages (7) d'une des deux faces de la feuille soient dans un même plan.

2. Feuille de ruissellement en forme de rectangle pour dispositif de garnissage d'installation de mise en contact d'un liquide et d'un gaz à contre-courant, comprenant suivant un premier côté (3) deux zones (5, 6) d'égale largeur, l'une ondulée (5), pourvues chacune de bossages d'entretoisement (7) situés dans la zone ondulée, en saillie sur les crêtes (8) des ondulations sur ses deux faces et espacés suivant la hauteur de la feuille en service, ces bossages étant disposés symétriquement, le plan moyen de la feuille dans sa zone ondulée (5) étant parallèle au plan moyen de la feuille dans son autre zone, les bossages qui se correspondent étant en saillie du même côté de l'épaisseur de la feuille
caractérisée en ce que
les crêtes (8) des ondulations s'étendent perpendiculairement au premier côté (3), l'autre zone (6) est plate, la disposition symétrique des bossages (7) est réalisée par rapport à la ligne médiane (9) séparant les deux zones (5, 6) et en ce que le plan de la zone plate (6) est décalé d'une distance telle que les sommets de tous les bossages (7) d'une des deux faces de la feuille soient dans un même plan.

3. Feuille de ruissellement suivant l'une quelconque des revendications 1 et 2, caractérisée en ce que le premier côté (3) du rectangle est sa largeur et le second (4) sa longueur.

4. Feuille de ruissellement suivant l'une quelconque des revendications 1 et 2, caractérisée en ce que le premier côté (3) du rectangle est sa longueur et le second (4) sa largeur.

5. Feuille de ruissellement suivant l'une quelconque des revendications 1 et 2, caractérisée en ce que le rectangle est un carré.

6. Feuille de ruissellement suivant la revendication 1, caractérisée en ce que tous les bossages (7) ont la même hauteur, déterminant ainsi sur l'un des deux côtés de la bande un plan unique tangent aux crêtes (8) des ondulations des deux zones (5 et 6).

7. Feuille de ruissellement suivant la revendication 2, caractérisée en ce que tous les bossages (7) ont la même hauteur, telle qu'ainsi, sur l'un des deux côtés de la bande, le plan défini par la surface extérieure de la zone plate (6) soit tangent aux crêtes (8) des ondulations de la zone ondulée (5).

8. Feuille de ruissellement suivant l'une quelconque des revendications 1 à 7, caractérisée en ce que les ondulations ont un profil arrondi d'allure sinusoïdale.

9. Feuille de ruissellement suivant l'une quelconque des revendications 1 à 7, caractérisée en ce que les ondulations ont un profil anguleux.

10. Feuille de ruissellement suivant l'une quelconque des revendications 1 à 9, caractérisée en ce que les bossages (7) sont à tête plate.

11. Feuille de ruissellement suivant l'une quelconque des revendications 1 à 10, caractérisée en ce qu'elle est pourvue d'ondulations secondaires de faible épaisseur ou striages (11) de préférence à profil anguleux à gradins, perpendiculaires aux ondulations principales, sur toute la surface des deux zones (5 et 6) à l'exception de celle des bossages d'entretoisement (7).

12. Feuille de ruissellement suivant l'une quelconque des revendications 1 à 11, caractérisée en ce qu'elle est pourvue dans sa moitié supérieure d'au moins une paire de méplats (12) aux pourtours renforcés, alignés suivant la base (3) de la feuille de part et d'autre de la ligne médiane (9) séparant les deux zones (5 et 6) et à égale distance de cette ligne (9).

13. Feuille de ruissellement suivant la revendication 12, caractérisée en ce qu'elle provient d'une bande dans laquelle les paires de méplats (12) sont disposées suivant la longueur de la bande à des intervalles égaux à la plus petite hauteur prévue pour les paquets de garnissage (1).

14. Feuille de ruissellement suivant l'une quelconque des revendications 12 et 13, caractérisée en ce qu'elle est trouée d'au moins une paire de trous alignés suivant la base (3) de la feuille de part et d'autre de la ligne médiane (9) séparant les deux zones (5 et 6) et à égale distance de cette ligne (9).

15. Procédé pour la fabrication de feuilles de ruissellement suivant la revendication 1, par découpe d'une bande dont la largeur est déterminée et dont la longueur est indéterminée, cette bande étant profilée par défilement dans le sens de la longueur dans un outil de profilage, dont la largeur correspond à celle de la bande, caractérisé en ce qu'on veille à profiler la bande de façon que les deux zones différemment ondulées précitées (5, 6) se suivent selon la largeur de la bande et en ce qu'on découpe la bande suivant sa largeur, celle-ci devant former le côté horizontal ou base (3) de la feuille en service, tandis que la longueur du coupon doit définir la hauteur (4) de la feuille en service.

16. Procédé pour la fabrication de feuilles de ruissellement suivant la revendication 2, par découpe d'une bande dont la largeur est déterminée et dont la longueur est indéterminée, cette bande étant profilée par défilement dans le sens de la longueur dans un outil de profilage dont la largeur correspond à celle de la bande, caractérisé en ce qu'on veille à profiler la bande de façon que les deux zones précitées respectivement ondulée et plate (5, 6) se suivent selon la largeur de la bande et en ce qu'on découpe la bande suivant sa largeur, celle-ci devant former le côté horizontal ou base (3) de la feuille en service, tandis que la longueur du coupon doit définir la hauteur (4) de la feuille en service.

17. Dispositif de garnissage d'installation de mise en contact d'un liquide et d'un gaz à contre-courant comportant des paquets de garnissage qui sont constitués de feuilles de ruissellement identiques, conformes à l'une quelconque des revendications 1 à 14, caractérisé en ce que,
la hauteur d'un paquet de garnissage (1) est égale à la hauteur (4) d'une feuille en service et la largeur d'un paquet de garnissage est égale au côté horizontal ou base (3) d'une feuille en service.

18. Dispositif de garnissage suivant la revendication 17, caractérisé en ce que les feuilles (2) sont juxtaposées les unes aux autres par l'intermédiaire de leurs bossages d'entretoisement (7) l'une dans un premier sens et la suivante dans un autre sens défini par une rotation de 180° du premier sens autour de la ligne médiane (9) séparant les deux zones (5 et 6).

19. Dispositif de garnissage suivant la revendication 18, caractérisé en ce que les paquets de garnissage (1) sont formés d'un nombre pair de feuilles de ruissellement (2).

20. Dispositif de garnissage suivant la revendication 18, caractérisé en ce que les paquets de garnissage (1) possèdent six faces d'appui planes, quatre étant constituées par les tranches ou épaisseurs des feuilles (2) et les deux autres par les plans précités contenant les sommets plats des bossages (7) externes des feuilles (2) extérieures.

## Patentansprüche

1. Rieselfolie in rechteckiger Form für ein Füllkörperelement einer Kontaktanlage für Flüssigkeit und Gas im Gegenstrom, umfassend parallel zu einem ersten Rand (3) zwei Bereiche (5, 6) gleicher Breite, von denen jeweils in gleichen Teilungen (26) der eine (5) stark gewellt und der andere (6) schwach gewellt ist, und die jeweils mit Distanzbuckeln (7) versehen sind, die beidseitig auf den Wellenscheiteln vorspringend vorgesehen und im Gebrauch in Abständen in der Höhe der Folie angeordnet sind, wobei diese Buckel symmetrisch angeordnet sind, und wobei die Mittelebene der Folie in ihrem schwach gewellten Bereich parallel zur Mittelebene der Folie in ihrem stark gewellten Bereich ist, dadurch gekennzeichnet, daß sich die Wellenscheitel (8) senkrecht zum ersten Rand (3) erstrecken, sich die Teilung (26) der Wellen im Übergang zwischen den beiden Bereichen (5, 6) fortsetzt und die symmetrische Anordnung der Buckel (7) in bezug auf die die beiden Bereiche (5, 6) trennende Mittellinie (9) ausgeführt ist, und daß die Mittelebene um einen solchen Abstand versetzt ist, daß die Gipfel aller Buckel (7) einer der beiden Seiten der Folie in einer Ebene liegen.

2. Rieselfolie in rechteckiger Form für ein Füllkörperelement einer Kontaktanlage für Flüssigkeit und Gas im Gegenstrom, umfassend parallel zu einem ersten Rand (3) zwei Bereiche (5, 6) gleicher Breite, von denen einer (5) gewellt ist, und die jeweils mit Distanzbuckeln (7) versehen sind, die im gewellten Bereich beidseitig auf den Wellenscheiteln (8) vorspringend vorgesehen und im Gebrauch in Abständen in der Höhe der Folie angeordnet sind, wobei diese Buckel symmetrisch angeordnet sind, wobei die Mittelebene der Folie in ihrem gewellten Bereich (5) parallel zur Mittelebene der Folie in ihrem anderen Bereich ist, und wobei Buckel, die einander entsprechen, an derselben Seite über die Dicke der Folie vorspringen, dadurch gekennzeichnet, daß sich die Wellenscheitel (8) senkrecht zum ersten Rand (3) erstrecken, der andere Bereich (6) flach ist, die symmetrische Anordnung der Buckel (7) in bezug auf die die beiden Bereiche (5, 6) trennende Mittellinie (9) ausgeführt ist, und daß die Ebene des flachen Bereiches (6) um einen solchen Abstand versetzt ist, daß die Gipfel aller Buckel (7) einer der beiden Seiten der Folie in einer Ebene liegen.

3. Rieselfolie nach einem der Anspruche 1 und 2, dadurch gekennzeichnet, daß der erste Rand (3) des Rechtecks seine Breite und der zweite (4) seine Länge ist.

4. Rieselfolie nach einem der Ansprüche 1 und 2, dadurch gekennzeichnet, daß der erste Rand (3) des Rechtecks seine Länge und der zweite (4) seine Breite ist.

5. Rieselfolie nach einem der Ansprüche 1 und 2, dadurch gekennzeichnet, daß das Rechteck ein Quadrat ist.

6. Rieselfolie nach Anspruch 1, dadurch gekennzeichnet, daß alle Buckel (7) dieselbe Höhe haben und so auf einer der beiden Seiten der Bahn eine einzige Ebene definieren, die die Wellenscheitel (8) der beiden Bereiche (5 und 6) berühren.

7. Rieselfolie nach Anspruch 2, dadurch gekennzeichnet, daß alle Buckel (7) dieselbe Höhe haben, sodaß auf einer der beiden Seiten der Bahn die von der Außenfläche des flachen Bereiches (6) definierte Ebene die Wellenscheitel (8) des gewellten Bereiches (5) berührt.

8. Rieselfolie nach einem der Ansprüche 1 bis 7, dadurch gekennzeichnet, daß die Wellen ein abgerundetes Profil mit sinusförmigem Verlauf haben.

9. Rieselfolie nach einem der Ansprüche 1 bis 7, dadurch gekennzeichnet, daß die Wellen ein winkeliges Profil haben.

10. Rieselfolie nach einem der Anspruche 1 bis 9, dadurch gekennzeichnet, daß die Buckel (7) an der Oberseite abgeflacht sind.

11. Rieselfolie nach einem der Ansprüche 1 bis 10, dadurch gekennzeichnet, daß auf der gesamten Fläche der beiden Bereiche (5,6) mitAusnahme jener der Distanzbuckel (7) sekundäre Wellen geringer Breite oder Rippen (11) vorgesehen sind, die vorzugsweise ein winkelig gestuftes Profil aufweisen und senkrecht zu den Hauptwellen verlaufen.

12. Rieselfolie nach einem der Ansprüche 1 bis 11, dadurch gekennzeichnet, daß in ihrer oberen Hälfte mindestens ein Paar von Abflachungen (12) mit verstärktem Umfang vorgesehen ist, das beiderseits der die beiden Bereiche (5, 6) trennenden Mittellinie (9) und mit gleichem Abstand von dieser Linie (9) parallel zur Basis (3) der Folie ausgerichtet ist

13. Rieselfolie nach Anspruch 12, dadurch gekennzeichnet, daß sie aus einer Bahn hergestellt ist, in der die Paare von Abflachungen (12) in der Länge der Bahn in Abständen angeordnet sind, die gleich der geringsten, für die Füllkörperbündel (1) vorgesehenen Höhe sind.

14. Rieselfolie nach einem der Ansprüche 12 und 13, dadurch gekennzeichnet, daß sie von mindestens einem Paar von Löchern durchbrochen ist, das beiderseits der die beiden Bereiche (5, 6) trennenden Mittellinie (9) mit gleichem Abstand von dieser Linie (9) parallel zur Basis (3) der Folie ausgerichtet ist

15. Verfahren zur Herstellung der Rieselfolien nach Anspruch 1, durch Schneiden einer Bahn, deren Breite bestimmt und deren Länge unbestimmt ist, wobei diese Bahn durch Laufen in Längsrichtung in einem Profilierwerkzeug profiliert wird, dessen Breite jener der Bahn entspricht, dadurch gekennzeichnet, daß die Bahn so profiliert wird, daß die beiden erwähnten, unterschiedlich gewellten Bereiche (5, 6) in der Breite der Bahn aneinander anschließen, und daß die Bahn parallel zu ihrer Breite, die den horizontalen Rand oder die Basis (3) der Folie im Gebrauch bilden soll, während die Länge des Zuschnitts die Höhe (4) der Folie bei Gebrauch definieren soll, geschnitten wird.

16. Verfahren zur Herstellung von Rieselfolien nach Anspruch 2, durch Schneiden einer Bahn, deren Breite bestimmt und deren Länge unbestimmt ist, wobei diese Bahn durch Laufen in Längsrichtung in einem Profilierwerkzeug profiliert wird, dessen Breite jener der Bahn entspricht, dadurch gekennzeichnet, daß die Bahn so profiliert wird, daß die erwähnten gewellten bzw. flachen Bereiche (5, 6) in der Breite der Bahn aneinander anschließen, und daß die Bahn parallel zu ihrer Breite, die die horizontale Seite oder Basis (3) der Folie bei Gebrauch bilden soll, während die Länge des Zuschnitts die Höhe (4) der Folie im Gebrauch definieren soll, geschnitten wird.

17. Füllkörperelement einer Kontaktanlage für Flüssigkeit und Gas im Gegenstrom, umfassend Füllkörperbündel, die aus identischen Rieselfolien nach einem der Ansprüche 1 bis 14 bestehen, dadurch gekennzeichnet, daß die Höhe eines Füllkörperbündels (1) gleich ist der Höhe (4) einer Folie im Gebrauch und die Breite eines Füllkörperbündels gleich dem horizontalen Rand oder der Basis (3) einer Folie im Gebrauch ist.

18. Füllkörperelement nach Anspruch 17, dadurch gekennzeichnet, daß die Folien (2) an ihren Distanzbuckeln (7) aneinander liegend, die eine in einer ersten Stellung und die darauffolgende in einer anderen Stellung, angeordnet sind, die durch eine Rotation um 180° der ersten Stellung um die die beiden Bereiche (5 und 6) trennende Mittellinie (9) definiert ist.

19. Füllkörperelement nach Anspruch 18, dadurch gekennzeichnet, daß die Füllkörperbündel (1) aus einer geraden Zahl von Rieselfolien (2) bestehen.

20. Füllkörperelement nach Anspruch 18, dadurch gekennzeichnet, daß die Füllkörperbündel (1) sechs flache Auflageflächen haben, wobei vier von den Rändern oder Dicken der Folien (2) und die beiden anderen von den erwähnten Flächen gebildet sind, die die flachen Gipfel der äußeren Buckel (7) der äußeren Folien (2) aufweisen.

## Claims

1. A trickling sheet of rectangular form for a packing means for an installation used for bringing into contact a liquid and a gas flowing in counter-current, comprising, along a first side (3), two zones (5, 6) of equal width the one zone strongly corrugated (5) and the other zone slightly corrugated (6) to the same pitch (26), both provided with spacer bosses (7) situated to project from the crests of the corrugations on both its faces and spaced along the height of the sheet when in service, these bosses being situated symmetrically, with the mean plane of the slightly corrugated zone being parallel to the mean plane of the sheet in its strongly corrugated zone (5), characterised in that the crests (8) of the corrugations extend perpendicular to the first side (3), the pitch (26) of the corrugations extends to the transition between the two zones (5, 6) the bosses (7) are disposed symmetrically relatively to the median line (9) separating the two zones (5, 6) and in that the mean plane is offset by a distance such that the tops of all the bosses (7) of one of the two faces of the sheet are in the same plane.

2. A trickling sheet of rectangular form for a packing means for an installation used for bringing into contact a liquid and a gas flowing in counter-current, comprising along a first side (3) two zones (5, 6) of equal width, one corrugated (5), both provided with spacer bosses (7) in the corrugated zone to project from the crests (8) of the corrugations on both its faces and spaced along the height of the sheet when in service, these bosses being situated symmetrically with the mean plane of the sheet in its corrugated zone (5) being parallel to the mean plane of the sheet in its other zone, the bosses which correspond to one another projecting at the same side of the thickness of the sheet, characterised in that the crests (8) of the corrugations extend perpendicular to the first side (3), the other zone (6) being flat, the bosses (7) are disposed symmetrically relatively to the median line (9) separating the two zones (5, 6) and in that the plane of flat zone (6) is offset by a distance such that the tops of all the bosses (7) of one of the two faces of the sheet are in the same plane.

3. A trickling sheet according to any of claims 1 or 2, characterised in that the first side (3) of the rectangle is its width and the second side (4) its length.

4. A trickling sheet according to any of claims 1 or 2, characterised in that the first side (3) of the rectangle is its length and the second side (4) its width.

5. A trickling sheet according to any of claims 1 or 2, characterised in that the rectangle is a square.

6. A trickling sheet according to claim 1, characterised in that all the bosses (7) are of the same height, thus defining at one of the two sides of the strip a single plane tangential to the crests (8) of the corrugations of the two zones (5, 6).

7. A trickling sheet according to claim 2, characterised in that all the bosses (7) are of the same height, such that in this way, at one of the two sides of the strip, the plane defined by the external surface of the flat zone (6) is tangential to the crests (8) of the corrugations of the corrugated zone (5).

8. A trickling sheet according to any of claims 1 to 7, characterised in that the corrugations have a rounded profile of sinusoidal aspect.

9. A trickling sheet according to any of claims 1 to 7, characterised in that the corrugations have an angular profile.

10. A trickling sheet according to any of claims 1 to 9, characterised in that the bosses (7) have flat heads.

11. A trickling sheet according to any of claims 1 to 10, characterised in that it is provided with secondary corrugations of slight thickness or flutings (11) preferably with a stepped angular profile, perpendicular to the main corrugations, on the entire surface of the two zones (5, 6) except for that of the spacer bosses (7).

12. A trickling sheet according to any of claims 1 to 11, characterised in that it is provided in its upper half with at least one pair of flats (12) with reinforced peripheries, aligned in the same direction as the base (3) of the sheet at the two sides of the median line (9) separating the two zones (5, 6) and at an equal distance from this line (9).

13. A trickling sheet according to claim 12, characterised in that it is made from a strip wherein the pairs of flats (12) are arranged along the length of the strip at intervals equal to the smallest height proposed for the packing elements (1).

14. A trickling sheet according to any of claims 12 or 13, characterised in that it is perforated with at least one pair of holes aligned in the same direction as the base (3) of the sheet at the two sides of the median line (9) separating the two zones (5, 6) and at an equal distance from this line (9).

15. Method for manufacturing trickling sheets according to claim 1, by cutting a strip with determined width and an undetermined length, said strip being profiled by unbinding it in the direction of its length in a profiling tool, which width corresponds to the width of the strip, characterised in that care is taken to profile the strip such that the two aforesaid differently corrugated zones (5, 6) follow each other along the width of the strip and in that the strip is cut along its width, which should form the horizontal side or base (3) of the sheet in service, while the length of the strip should define the height (4) of the sheet in service

16. Method for manufacturing trickling sheets accord ing to claim 2, by cutting a strip with determined width and an undetermined length, said strip being profiled by unbinding it in the direction of its length in a profiling tool, which width corresponds to the width of the strip, characterised in that care is taken to profile the strip such that the two aforesaid zones respectively corrugated and flat (5, 6) follow each other along the width of the strip and in that the strip is cut along its width, which should form the horizontal side or base (3) of the sheet in service, while the length of the strip should define the height (4) of the sheet in service .

17. A pacing means for use in an installation for bringing into contact a liquid and a gas flowing in counter-current, comprising packing elements, comprising identical trickling sheets, according to any of claims 1 to 14, characterised in that the height of a packing element (1) is equal to the height (4) of a sheet when in service, and the width of a packing element is equal to the horizontal side or base (3) of a sheet in service.

18. A packing means according to claim 17, characterised in that the sheets (2) are juxtaposed with one another through the intermediary of their spacer bosses (7), one in a first direction and the following in another direction defined by rotation through 180° from the first direction about the median line (9) separating the two zones (5, 6).

19. A packing means according to claim 18, characterised in that the packing elements (1) are formed of an even number of trickling sheets (2).

20. A packing means according to claim 18, characterised in that the packing elements (1) have six plane bearing contact faces, four being constituted by the edges or thicknesses of the sheets (2) and the two others by the aforesaid planes containing the flat tops of the external bosses (7) of the external sheets (2).
